# FASCICULE DE BREVET EUROPEEN

(11) **EP 3 280 948 B1**
(45) Date de publication et mention de la délivrance du brevet: **20.02.2019**
(21) Numéro de dépôt: 16720881.8
(22) Date de dépôt: 05.04.2016
(51) Int. Cl.: F17C 13/04

(54) **ROBINET ET RÉSERVOIR DE FLUIDE SOUS PRESSION**
VENTIL UND DRUCKFLÜSSIGKEITSTANK
VALVE AND PRESSURIZED FLUID TANK

(30) Priorité: 07.04.2015 FR 1552954
(43) Date de publication de la demande: 14.02.2018
(73) Titulaire: L'Air Liquide Société Anonyme pour l'Etude et l'Exploitation des Procédés Georges Claude, 75007 Paris (FR)
(72) Inventeur: REZEL, Christophe, Roland, 91600 Savigny sur Orge (FR); KISSI, Nouredine, 92360 Meudon La Foret (FR)
(74) Mandataire: De Cuenca, Emmanuel Jaime
(86) Numéro de dépôt international: PCT/FR2016/050771
(87) Numéro de publication internationale: WO 2016/162625

(56) Documents cités:
- WO-A1-2014/053371
- WO-A2-2012/164240
- US-A1- 2009 273 482
- US-A1- 2012 080 103
- US-A1- 2014 048 064

## Description

La présente invention concerne un robinet pour réservoir de fluide sous pression et une bouteille comportant un tel robinet.

L'invention concerne plus particulièrement un robinet pour réservoir de fluide sous pression comprenant un corps abritant un circuit de soutirage comprenant une première extrémité amont destinée à communiquer un volume de stockage de fluide sous pression et une seconde extrémité aval destinée à être raccordée à un organe utilisateur du gaz soutiré, le circuit de soutirage comprenant un organe de régulation du débit et/ou de la pression du fluide soutiré entre les extrémités amont et aval, le robinet comprenant un organe de commande manuelle de l'organe de régulation, l'organe de commande étant monté mobile relativement au corps du robinet et coopérant avec l'organe de régulation pour contrôler le débit et/ou la pression de fluide admis à circuler de l'extrémité amont vers l'extrémité aval selon la position de l'organe de commande par rapport au corps, le robinet comportant un dispositif de détection de la position de l'organe de commande alimenté électriquement, le robinet comprenant une source d'alimentation électrique reliée audit dispositif de détection.

L'invention concerne notamment un système électrique ou électronique de détection de la position d'un sélecteur mobile de robinet muni d'un interrupteur permettant d'autoriser ou d'interrompre l'alimentation électrique d'au moins une partie du dispositif de détection par la source d'alimentation électrique en fonction de la position de l'organe de commande.

L'interrupteur peut être utilisé pour autoriser ou interrompre l'alimentation électrique d'autres organes électriques du robinet ou reliés au robinet.

Le document US3839662 décrit un dispositif de détection de position comprenant plusieurs capteurs discrets fixes coopérant avec plusieurs éléments discrets mobiles (cf. également WO201216420A ou WO2014053371A).

Ces dispositifs connus présentent cependant des inconvénients parmi lesquels : une structure complexe ou coûteuse, une imprécision de mesure par exemple entre deux positions référencées, une consommation d'énergie excessive, un temps de réaction trop faible...

Un but de la présente invention est de pallier tout ou partie des inconvénients de l'art antérieur relevés ci-dessus.

A cette fin, le robinet selon l'invention, par ailleurs conforme à la définition générique qu'en donne le préambule ci-dessus, est essentiellement caractérisé en ce que le dispositif de détection comprend un unique élément magnétique discret mobile solidaire de l'organe de commande ainsi qu'un premier capteur et un second capteur montés fixes sur le corps du robinet, le premier capteur étant un capteur magnétique alimenté électriquement par la source d'alimentation, le second capteur étant configuré pour former avec l'organe de commande un interrupteur interrompant l'alimentation électrique du premier capteur par la source d'alimentation électrique lorsque l'organe de commande est dans au moins une première position déterminée et autorisant l'alimentation électrique du premier capteur par la source d'alimentation électrique lorsque l'organe de commande est dans au moins un seconde position déterminée.

Cette structure permet notamment de garantir à la fois une consommation électrique faible, un temps de réaction réduit et une précision de détection importante.

Par ailleurs, des modes de réalisation de l'invention peuvent comporter l'une ou plusieurs des caractéristiques suivantes :
- l'élément magnétique comprend un aimant permanent générant un champ magnétique, le premier capteur étant un capteur magnétique de mesure du champ magnétique pour déterminer la position de l'organe de commande à partir d'une valeur mesurée dudit champ magnétique,
- le premier capteur est un capteur magnétique de mesure de l'un au moins parmi : l'angle du champ magnétique, l'intensité du champ magnétique, l'orientation du champ magnétique,
- le second capteur est un capteur magnétique,
- le second capteur comprend ou est constitué d'un interrupteur électrique à actionnement magnétique,
- le robinet comprend un organe électronique d'acquisition de stockage et de traitement de données, notamment un circuit intégré et/ou microprocesseur et en ce que le dispositif de détection est relié audit organe électronique et en ce que l'organe électronique est configuré pour commander l'alimentation électrique ou l'interruption de l'alimentation électrique du premier capteur par la source d'alimentation électrique en fonction d'un signal délivré par le second capteur et/ou d'un état de commutation du second capteur,
- le premier capteur est un capteur magnétique de mesure de l'angle du champ magnétique de l'élément magnétique et convertissant la valeur d'angle mesuré en un signal électrique d'intensité déterminée, par exemple une tension électrique, ledit signal électrique étant transmis à l'organe électronique d'acquisition de stockage et de traitement de données et en ce que l'organe (5) de commande est mobile dans une pluralité de secondes positions distinctes déterminées dans lesquelles les valeurs de l'angle du champ magnétique de l'élément magnétique mesurées sont distinctes et sont converties en des signaux électriques d'intensités distinctes respectives,
- l'organe de commande est monté mobile en rotation autour d'un axe de rotation sur le corps du robinet,
- l'élément magnétique comprend un aimant bipolaire c'est-à-dire comprenant un pole nord et un pôle sud, l'axe passant par les deux pôles de l'élément magnétique n'étant pas parallèle à l'axe de rotation de l'organe de commande,
- l'organe de commande est déplaçable entre une première position dite « de fermeture » dans laquelle l'organe de commande dispose l'organe de régulation dans une configuration de fermeture du premier circuit de soutirage et une pluralité de secondes positions dites « d'ouverture » dans lesquelles l'organe de commande dispose l'organe de régulation dans des configurations respectives d'ouverture du premier circuit de soutirage pour autoriser du fluide à circuler de l'extrémité amont vers l'extrémité aval avec un débit et/ou une pression déterminée, lorsque l'organe de commande est dans sa première position de fermeture, le champ magnétique de l'élément élément magnétique activant le second capteur pour déclencher l'interruption de l'alimentation électrique du premier capteur par la source d'alimentation électrique, lorsque l'organe de commande est dans l'une au moins des secondes positions d'ouverture, le champ magnétique de l'élément élément magnétique n'activant pas le second capteur et autorisant alimentation électrique du premier capteur par la source d'alimentation électrique
- le robinet comprend un dispositif électronique d'indication de donnée(s) relative(s) au contenu de fluide dans une bouteille raccordée au robinet, le dispositif électronique d'indication comprenant un organe d'acquisition de stockage et de traitement de données et au moins un afficheur de données relié à l'organe d'acquisition de stockage et de traitement de données, le capteur de position étant relié à l'organe d'acquisition de stockage et de traitement de données pour transmettre à ce dernier un signal représentatif du débit et/ou la pression de fluide imposé par l'organe de régulation, l'organe d'acquisition de stockage et de traitement de données étant configuré, en réponse à la réception de ce signal de débit et/ou de pression imposé, pour commander l'affichage sur l'afficheur d'une information relative du débit et/ou la pression de fluide imposé par l'organe de régulation et/ou du mode d'utilisation du robinet,
- le premier capteur est configuré pour réaliser des mesures de façon périodiques avec une fréquence variable contrôlée, notamment une première fréquence élevée dans un intervalle de temps consécutif à une détection d'un passage de l'organe de commande de la première position vers une seconde position et une seconde fréquence réduite inférieure à la première fréquence après un intervalle de temps déterminé et/ou lorsque la pression mesurée par un capteur de pression dans la bouteille détecte une pression inférieure à un seuil déterminé, c'est-à-dire que la mesure du premier capteur peut être cadencée différemment en fonction du temps et/ou de la situation : un temps de réponse rapide à l'ouverture du robinet, puis moins souvent (voir très peu souvent) lorsque la pression mesurée indique une bouteille vide par exemple,
- le dispositif de détection de la position de l'organe de commande comprend un unique élément détectable mobile constitué par l'élément magnétique et deux éléments de détection constitués par les premier et second capteurs,
- les premier et second capteurs sont disposés de façon adjacente et décalée selon une direction transversale à l'axe de rotation de l'organe de commande et/ou décalée selon une direction parallèle à l'axe de rotation de l'organe de commande et/ou décalée selon un angle de rotation par rapport à l'axe de rotation,
- l'axe passant par les deux pôles de l'élément magnétique est perpendiculaire à l'axe de rotation l'organe de commande,
- le robinet comporte un capteur de pression destiné à mesurer la pression au sein du volume de stockage d'une bouteille de fluide raccordée au robinet, le capteur de pression étant relié à l'organe d'acquisition de stockage et de traitement de données pour transmettre à ce dernier un signal représentatif de la pression de fluide mesurée, l'organe d'acquisition de stockage et de traitement de données étant configuré, en réponse à la réception de ce signal de pression, pour calculer et afficher sur l'afficheur une information d'autonomie ou de contenu de fluide restant,
- l'organe d'acquisition de stockage et de traitement de données est configuré pour calculer et afficher automatiquement une mise à jour de l'information d'autonomie ou de contenu de fluide à la réception d'un signal du capteur de position indiquant un changement débit et/ou la pression de fluide imposé par l'organe de régulation via l'organe de commande,

L'invention concerne également une bouteille de fluide sous pression comprend un robinet selon l'une quelconque des caractéristiques ci-dessus ou ci-après.

D'autres particularités et avantages apparaîtront à la lecture de la description ci-après, faite en référence aux figures dans lesquelles :
- la figure 1 représente une vue de côté, schématique et partielle, illustrant un robinet monté sur une bouteille de gaz sous pression selon un exemple de réalisation possible de l'invention,
- la figure 2 illustre, de façon schématique et partielle, la structure et le fonctionnement d'une partie du robinet de la figure 1, en particulier un dispositif de détection de position d'un sélecteur,
- la figure 3 illustre, de façon schématique et partielle, un exemple de courbe de mesure d'un capteur du dispositif de détection de la figure 2 en fonction de la position du sélecteur,
- les figures 4 et 5 représentent des vues en coupe verticale, schématiques et partielles, d'un détail d'un robinet illustrant respectivement deux positions d'un organe de commande mobile (sélecteur) muni d'un dispositif de détection de position selon un premier exemple de réalisation,
- la figure 6 représente une vue en coupe verticale similaire à celle de la figure 4 illustrant un second exemple de réalisation,
- la figure 7 représente une vue de côté, schématique et partielle, illustrant un exemple possible d'aimant du dispositif de détection selon l'invention,
- la figure 8 illustre, de façon schématique et partielle, la structure et le fonctionnement d'une partie du robinet de la figure 1.

Le robinet illustré aux figures 1 et 8 notamment comprend classiquement un corps abritant un circuit 3 de soutirage comprenant une première extrémité 13 amont destinée à communiquer un volume de stockage de fluide sous pression (l'intérieur de la bouteille 2) et une seconde extrémité 23 aval destinée à être raccordée à un organe utilisateur du gaz soutiré (par exemple de l'oxygène pour un patient, un ventilateur, un masque ou tout autre appareil).

Le circuit 3 de soutirage comprend un organe 4 de régulation du débit et/ou de la pression du fluide soutiré entre les extrémités amont 13 et aval 23. Cet organe 4 de régulation peut comprendre un régulateur de débit et/ou de pression comprenant, par exemple, une vanne un système d'orifices calibrés ou tout autre dispositif approprié.

Le robinet 1 comprend un organe 5 de commande manuelle de l'organe 4 de régulation, c'est-à-dire un sélecteur actionnable au moins manuellement.

Classiquement, l'organe 4 de commande est monté mobile relativement au corps du robinet 1, par exemple en rotation, et coopère avec l'organe 4 de régulation pour contrôler le débit et/ou la pression de fluide admis à circuler de l'extrémité 13 amont vers l'extrémité aval 23 selon la position de l'organe 5 de commande par rapport au corps. C'est-à-dire que la position du sélecteur 5 modifie (mécaniquement et/ou électriquement et/ou pneumatiquemnet et/ou hydrauliquement) le réglage du débit ou de la pression de gaz dans le circuit imposé par l'organe 4 de régulation.

Le robinet 1 comporte en outre un dispositif 9 électrique de détection de la position de l'organe 5 de commande. A cet effet, le robinet 1 comprend une source 7 d'alimentation reliée audit dispositif 9 de détection (et éventuellement d'autres organes électriques). La source 7 d'alimentation comprenant par exemple une pile électrique.

Selon une caractéristique avantageuse, le dispositif 9 de détection comprend un unique élément 12 magnétique discret mobile solidaire de l'organe 5 de commande ainsi qu'un premier capteur 15 et un second capteur 16 montés fixes sur le corps du robinet 1.

Le premier capteur 15 est de préférence un capteur magnétique alimenté électriquement par la source 7 d'alimentation ou tout autre capteur équivalent. Le second capteur 16 est quant à lui configuré structurellement et/ou fonctionnellement pour former avec l'organe 5 de commande un interrupteur. Cet interrupteur est configuré pour interrompre l'alimentation électrique du premier capteur 15 par la source 7 d'alimentation électrique lorsque l'organe 5 de commande est dans au moins une première position déterminée et autoriser l'alimentation électrique du premier capteur 15 par la source 7 d'alimentation électrique lorsque l'organe 12 de commande est dans au moins un seconde position déterminée. Le second capteur 16 est de préférence un capteur magnétique. Par exemple, le second capteur 16 comprend ou est constitué d'un interrupteur électrique à actionnement magnétique. Par exemple, le premier capteur 15 est un interrupteur magnétique (« Reed Switch »),un interrupteur à lame souple (« ILS ») ou bilame ou tout autre capteur approprié. Par exemple, ce premier capteur 15 est un capteur du type AC011520 de la société CELDUC.

Par exemple, l'interrupteur (via le second capteur 16) coupe l'alimentation électrique du premier capteur 15 lorsque l'organe 5 de commande est dans une position de fermeture du circuit du robinet (débit nul en aval) et autorise au contraire l'alimentation électrique lorsque l'organe 5 de commande est dans une position de d'ouverture du circuit (soutirage de gaz et débit non nul en aval).

Cette structure simple et peu coûteuse permet un temps de réaction rapide de la détection de position du sélecteur 5 et permet en outre de réduire et maîtriser la consommation électrique du dispositif de détection et plus généralement du robinet.

A cet effet l'interrupteur et/ou le premier capteur peut commander l'alimentation ou l'activation d'autres organes électriques du robinet selon la position détectée de l'organe 5 de commande.

De préférence, l'élément 12 magnétique porté par l'organe 5 de commande comprend ou est constitué d'un aimant permanent générant un champ magnétique. Le premier capteur 15 est quant à lui un capteur magnétique de mesure du champ magnétique pour déterminer la position de l'organe 5 de commande à partir d'une valeur mesurée dudit champ magnétique.

Le premier capteur 15 est par exemple un capteur magnétique de mesure de l'un au moins parmi : l'angle du champ magnétique, l'intensité du champ magnétique, l'orientation du champ magnétique.

C'est-à-dire que le premier capteur 15 détecte la position précise de l'organe 5 de commande tandis que second capteur 16 constitue un interrupteur qui commande l'alimentation ou non du premier capteur (et éventuellement d'autres organes électriques). C'est-à-dire que la consommation électrique du dispositif est réduite (premier capteur mis en sommeil ou éteint ainsi que d'autres organes) dans certaines situations déterminées notamment : robinet fermé, bouteille vide, ...

Le robinet 1 comprend de préférence un organe 17 électronique d'acquisition de stockage et de traitement de données, notamment un circuit intégré et/ou un microprocesseur. Le dispositif 9 de détection est relié audit organe 17 électronique ou intégré à ce dernier. L'organe 17 électronique peut être configuré pour commander l'alimentation électrique ou l'interruption de l'alimentation électrique du premier capteur 15 par la source 7 d'alimentation électrique en fonction d'un signal délivré par le second capteur 16 et/ou d'un état de commutation du second capteur 16.

Le premier capteur 15 est de préférence un capteur magnétique de mesure de l'angle du champ magnétique de l'élément 12 magnétique et convertissant la valeur d'angle mesuré en un signal par exemple électrique d'intensité déterminée.

Par exemple, ce signal peut comprendre une tension électrique. Le signal électrique peut être transmis à l'organe 17 électronique d'acquisition de stockage et de traitement de données.

Ainsi, l'organe 5 de commande peut être mobile dans une pluralité de secondes positions distinctes déterminées dans lesquelles les valeurs de l'angle du champ magnétique de l'élément 12 magnétique mesurées sont distinctes et sont converties en des signaux électriques de natures ou d'intensités distinctes respectives. Ceci permet de mesurer et déterminer une position parmi d'autres avec une structure simple, peu de pièces et une consommation électrique réduite.

La figure 3 illustre par exemple un signal représentatif (ordonnées représentant par exemple une valeur de tension V en Volt) en fonction de positions (douze positions P en abscisse).

L'organe 5 de commande est par exemple monté mobile en rotation autour d'un axe A de rotation sur le corps du robinet. C'est-à-dire que l'organe de commande est par exemple un sélecteur rotatif. Bien entendu, cette structure peut être utilisée pour détecter une position d'un sélecteur mobile en translation ou mobile selon d'autres mouvements simples ou complexes.

Par exemple, l'élément 12 magnétique comprend ou est constitué d'un aimant bipolaire c'est-à-dire comprenant un pole nord (N) et un pôle sud (S), cf. figure 7. De préférence, l'axe passant par les deux pôles et perpendiculaire aux deux pôles de l'élément 12 magnétique n'est pas parallèle à l'axe de rotation de l'organe 5 de commande.

Les figures 4 à 6 illustrent deux exemples non limitatifs d'intégration d'un tel aimant 12 dans un sélecteur rotatif. L'aimant 12 peut être fixé sur le sélecteur 5 dans une cavité éloignée de l'axe A de rotation. La figure 4 illustre l'aimant 12 en position adjacente (en face) du second capteur 16 et dans une première position relativement au premier capteur 15. La position de la figure 4 peut correspondre par exemple une position de fermeture du robinet (sélecteur 5) en position de fermeture du circuit. Dans la position de la figure 5 le sélecteur 5 a été tourné autour de son axe A (par exemple 180 degrés), l'aimant 12 est dans une position relativement plus éloignée du second capteur 16 et dans une seconde position relativement au premier capteur 15. Dans le mode de réalisation des figures 4 et 5 l'aimant 12 et les deux capteurs 15, 16 sont situés par exemple respectivement dans des plans parallèles distincts. Par exemple, d'une part l'aimant 12 et d'autre part les deux capteurs 15, 16 sont par exemple situés respectivement dans deux plans perpendiculaires à l'axe A de rotation (par exemple des plans verticaux lorsque le robinet est en position verticale).

Par exemple, l'aimant 12 se déplace dans un plan perpendiculaire à l'axe A de rotation et ne contenant pas le ou les capteurs 15, 16. Le ou les capteurs 15, 16 et l'aimant 12 peuvent être situés à une même distance de l'axe A de rotation (ou une distance différente).

Dans la variante de la figure 6 l'aimant 12 peut avoir une orientation différente par rapport à l'axe A de rotation. De plus, le ou les capteurs 15, 16 peuvent être placés autour de l'aimant (concentriquement par rapport à l'axe A de rotation). C'est-à-dire que l'aimant 12 se déplace dans un plan perpendiculaire à l'axe A de rotation et pouvant contenir le ou les capteurs 15, 16. Le ou les capteurs 15, 16 et l'aimant 12 peuvent être situés à des distances différentes de l'axe A de rotation.

Une multitude de positionnements relatifs de l'aimant 12 et des capteurs sont bien entendu possibles.

Par exemple, l'organe 5 de commande est déplaçable entre une première position dite « de fermeture » dans laquelle l'organe 5 de commande dispose l'organe 4 de régulation dans une configuration de fermeture du premier circuit 3 de soutirage et une pluralité de secondes positions dites « d'ouverture » dans lesquelles l'organe 5 de commande dispose l'organe 4 de régulation dans des configurations respectives d'ouverture du premier circuit 3 de soutirage pour autoriser du fluide à circuler de l'extrémité 13 amont vers l'extrémité aval 23 avec des débit déterminés respectifs (ou des pressions respectives).

Lorsque l'organe 5 de commande est dans sa première position de fermeture, le champ magnétique de l'élément 12 magnétique active le second capteur 16 pour de préférence déclencher l'interruption de l'alimentation électrique du premier capteur 15 par la source 7 d'alimentation électrique. Lorsque l'organe 5 de commande est dans l'une au moins des secondes positions d'ouverture (par exemple un des débits non nul sélectionné), le champ magnétique de l'élément 12 magnétique n'active pas le second capteur 16 et autorise alimentation électrique du premier capteur 15 par la source 7 d'alimentation électrique.

Comme illustré à la figure 1, le robinet 1 peut comprendre un dispositif 6 électronique d'indication de donnée(s) relative(s) au contenu de fluide dans une bouteille raccordée au robinet 1 tel qu'un manomètre électronique intelligent (cf. par exemple FR2868160A1 ou FR2915798A1).

Le dispositif 6 électronique d'indication comprend par exemple un organe 17 d'acquisition de stockage et de traitement de données et au moins un afficheur 8 de données relié à l'organe 17 d'acquisition de stockage et de traitement de données. Le capteur 9 de position peut être relié à l'organe 17 d'acquisition de stockage et de traitement de données pour transmettre à ce dernier un signal représentatif du débit et/ou la pression de fluide imposé par l'organe 4 de régulation. De plus, l'organe 7 d'acquisition de stockage et de traitement de données peut être configuré, en réponse à la réception de ce signal de débit et/ou de pression imposé, pour commander l'affichage sur l'afficheur 8 d'une information relative du débit et/ou la pression de fluide imposé par l'organe 4 de régulation et/ou du mode d'utilisation du robinet. De même l'organe 17 d'acquisition de stockage et de traitement de données peut être configuré pour calculer une quantité de gaz restante (autonomie en volume ou en durée d'utilisation) à partir ce cette mesure et/ou d'une mesure de pression au sein de la bouteille).

Le dispositif de capteur de position du sélecteur et notamment l'interrupteur formé par le second capteur 16 peut également commander sélectivement l'alimentation électrique de l'afficheur ou adapter son affichage en fonction de la position détectée du sélecteur 5.

De même, suivant la position détectée du sélecteur 5 tout ou partie du fonctionnement des organes d'interface (afficheur 8, capteurs...) peuvent être modifiés.

De même, lorsque la pression mesurée au sein de la bouteille 2 et/ou lorsque l'autonomie restante est en dessous d'un seuil (bouteille vide), la fréquence de mesure du ou des capteurs ou d'affichage peut être modifiée automatiquement. Notamment la fréquence d'échantillonnage du premier 15 et/ou du second capteur 16 peuvent être diminuées lorsque la pression est basse (bouteille vide ou presque vide).

## Revendications

1. Robinet pour réservoir de fluide sous pression comprenant un corps abritant un circuit (3) de soutirage comprenant une première extrémité (13) amont destinée à communiquer un volume de stockage de fluide sous pression et une seconde extrémité (23) aval destinée à être raccordée à un organe utilisateur du gaz soutiré, le circuit (3) de soutirage comprenant un organe (4) de régulation du débit et/ou de la pression du fluide soutiré entre les extrémités amont (13) et aval (23), le robinet (1) comprenant un organe (5) de commande manuelle de l'organe (4) de régulation, l'organe (5) de commande étant monté mobile relativement au corps du robinet (1) et coopérant avec l'organe (4) de régulation pour contrôler le débit et/ou la pression de fluide admis à circuler de l'extrémité (13) amont vers l'extrémité aval (23) selon la position de l'organe (5) de commande par rapport au corps, le robinet (1) comportant un dispositif (9) de détection de la position de l'organe (5) de commande alimenté électriquement, le robinet (1) comprenant une source (7) d'alimentation électrique reliée audit dispositif (9) de détection, **caractérisé en ce que** le dispositif (9) de détection comprend un unique élément (12) magnétique discret mobile solidaire de l'organe (5) de commande ainsi qu'un premier capteur (15) et un second capteur (16) montés fixes sur le corps du robinet, le premier capteur (15) étant un capteur magnétique alimenté électriquement par la source (7) d'alimentation, le second capteur (16) étant configuré pour former avec l'organe (5) de commande un interrupteur interrompant l'alimentation électrique du premier capteur (15) par la source (7) d'alimentation électrique lorsque l'organe (5) de commande est dans au moins une première position déterminée et autorisant l'alimentation électrique du premier capteur (15) par la source (7) d'alimentation électrique lorsque l'organe (12) de commande est dans au moins un seconde position déterminée.

2. Robinet selon la revendication 1, **caractérisé en ce que** l'élément (12) magnétique comprend un aimant permanent générant un champ magnétique et **en ce que** le premier capteur (15) est un capteur magnétique de mesure du champ magnétique pour déterminer la position de l'organe (5) de commande à partir d'une valeur mesurée dudit champ magnétique.

3. Robinet selon la revendication 1 ou 2, **caractérisé en ce que** le premier capteur (15) est un capteur magnétique de mesure de l'un au moins parmi : l'angle du champ magnétique, l'intensité du champ magnétique, l'orientation du champ magnétique.

4. Robinet selon l'une quelconque des revendications 1 à 3, **caractérisé en ce que** le second capteur (16) est un capteur magnétique.

5. Robinet selon l'une quelconque des revendications 1 à 4, **caractérisé en ce que** le second capteur (16) comprend ou est constitué d'un interrupteur électrique à actionnement magnétique.

6. Robinet selon l'une quelconque des revendications 1 à 5, **caractérisé en ce que** le robinet (1) comprend un organe (17) électronique d'acquisition de stockage et de traitement de données, notamment un circuit intégré et/ou microprocesseur et **en ce que** le dispositif (9) de détection est relié audit organe (17) électronique et **en ce que** l'organe (17) électronique est configuré pour commander l'alimentation électrique ou l'interruption de l'alimentation électrique du premier capteur (15) par la source (7) d'alimentation électrique en fonction d'un signal délivré par le second capteur (16) et/ou d'un état de commutation du second capteur (16).

7. Robinet selon les revendications 6 et 3, **caractérisé en ce que** le premier capteur (15) est un capteur magnétique de mesure de l'angle du champ magnétique de l'élément (12) magnétique et convertissant la valeur d'angle mesuré en un signal électrique d'intensité déterminée, par exemple une tension électrique, ledit signal électrique étant transmis à l'organe (17) électronique d'acquisition de stockage et de traitement de données et **en ce que** l'organe (5) de commande est mobile dans une pluralité de secondes positions distinctes déterminées dans lesquelles les valeurs de l'angle du champ magnétique de l'élément (12) magnétique mesurées sont distinctes et sont converties en des signaux électriques d'intensités distinctes respectives.

8. Robinet selon l'une quelconque des revendications 6 ou 7, **caractérisé en ce que** le robinet (1) comprend un dispositif (6) électronique d'indication de donnée(s) relative(s) au contenu de fluide dans une bouteille raccordée au robinet (1) le dispositif (6) électronique d'indication comprenant l'organe (17) d'acquisition de stockage et de traitement de données et au moins un afficheur (8) de données relié à l'organe (17) d'acquisition de stockage et de traitement de données, et **en ce que** le capteur (9) de position est relié à l'organe (17) d'acquisition de stockage et de traitement de données pour transmettre à ce dernier un signal représentatif du débit et/ou la pression de fluide imposé par l'organe (4) de régulation, l'organe (7) d'acquisition de stockage et de traitement de données étant configuré, en réponse à la réception de ce signal de débit et/ou de pression imposé, pour commander l'affichage sur l'afficheur (8) d'une information relative du débit et/ou la pression de fluide imposé par l'organe (4) de régulation et/ou du mode d'utilisation du robinet.

9. Robinet selon l'une quelconque des revendications 1 à 8, **caractérisé en ce que** l'organe (5) de commande est monté mobile en rotation autour d'un axe (A) de rotation sur le corps du robinet (1)

10. Robinet selon la revendication 9, **caractérisé en ce que** l'élément (12) magnétique comprend un aimant bipolaire c'est-à-dire comprenant un pole nord (N) et un pôle sud (S) et **en ce que** l'axe passant par les deux pôles de l'élément (12) magnétique n'est pas parallèle à l'axe de rotation de l'organe (5) de commande.

11. Robinet selon l'une quelconque des revendications 1 à 10 **caractérisée en ce que** l'élément (12) magnétique mobile est disposé de façon décalée sur l'organe de commande par rapport à l'axe de rotation de façon à se placer de façon adjacente au premier (15) et/ou au second (16) capteur lorsque l'organe de commande est dans une position extrême correspondant à un débit ou une pression minimum.

12. Robinet selon l'une quelconque des revendications 1 à 11, **caractérisé en ce que** l'organe (5) de commande est déplaçable entre une première position dite « de fermeture » dans laquelle l'organe (5) de commande dispose l'organe (4) de régulation dans une configuration de fermeture du premier circuit (3) de soutirage et une pluralité de secondes positions dites « d'ouverture » dans lesquelles l'organe (5) de commande dispose l'organe (4) de régulation dans des configurations respectives d'ouverture du premier circuit (3) de soutirage pour autoriser du fluide à circuler de l'extrémité (13) amont vers l'extrémité aval (23) avec un débit et/ou une pression déterminée et **en ce que**, lorsque l'organe (5) de commande est dans sa première position de fermeture, le champ magnétique de l'élément (12) magnétique active le second capteur (16) pour déclencher l'interruption de l'alimentation électrique du premier capteur (15) par la source (7) d'alimentation électrique, et **en ce que** lorsque l'organe (5) de commande est dans l'une au moins des secondes positions d'ouverture, le champ magnétique de l'élément (12) magnétique n'active pas le second capteur (16) et autorise alimentation électrique du premier capteur (15) par la source (7) d'alimentation électrique.

13. Robinet selon l'une quelconque des revendications 1 à 11, **caractérisée en ce que** le premier capteur (15) est configuré pour réaliser des mesures de façon périodiques avec une fréquence variable contrôlée, notamment une première fréquence élevée dans un intervalle de temps consécutif à une détection d'un passage de l'organe (5) de commande de la première position vers une seconde position et une seconde fréquence réduite inférieure à la première fréquence après un intervalle de temps déterminé et/ou lorsque la pression mesurée par un capteur de pression dans la bouteille détecte une pression inférieure à un seuil déterminé, c'est-à-dire que la mesure du premier capteur peut être cadencée différemment en fonction du temps et/ou de la situation : un temps de réponse rapide à l'ouverture du robinet, puis moins souvent lorsque la pression mesurée indique une bouteille vide par exemple.

14. Robinet selon l'une quelconque des revendications 1 à 13, **caractérisé en ce que** l'organe (5) de commande manuelle est mobile dans une pluralité de position distinctes correspondant à des réglages de débit et/ou de pression distincts respectif imposés par l'organe (4) de régulation dans le circuit.

15. Bouteille de fluide sous pression **caractérisée en ce qu'**elle comprend un robinet selon l'une quelconque des revendications 1 à 14.

## Patentansprüche

1. Schließhahn für einen Druckfluidbehälter, umfassend einen Körper, der einen Entnahmekreis (3) aufnimmt, ein erstes stromaufwärtiges Ende (13) umfassend, das zum Übermitteln eines Druckfluidspeichervolumens bestimmt ist, und ein zweites stromabwärtiges Ende (23), das zum Anschließen an ein Benutzerorgan des entnommenen Gases bestimmt ist, wobei der Entnahmekreis (3) ein Organ (4) zum Regulieren des Durchsatzes und/oder Drucks des entnommenen Fluids zwischen dem stromaufwärtigen (13) und dem stromabwärtigen (23) Ende umfasst, wobei der Schließhahn (1) ein Organ (5) zum manuellen Steuern des Organs (4) zum Regulieren umfasst, wobei das Organ (5) zum Steuern relativ zu dem Körper des Schließhahns (1) beweglich angebracht ist und mit dem Organ (4) zum Regulieren zusammenwirkt, um den Fluiddurchsatz und/oder -druck zu kontrollieren, das zur Zirkulation vom stromaufwärtigen Ende (13) zum stromabwärtigen Ende (23) gemäß der Position des Organs (5) zum Steuern bezüglich des Körpers zugelassen ist, wobei der Schließhahn (1) eine Vorrichtung (9) zum Erfassen der Position des elektrisch angetriebenen Organs (5) zum Steuern aufweist, wobei der Schließhahn (1) eine mit der Erfassungsvorrichtung (9) verbundene Stromversorgungsquelle (7) umfasst, **dadurch gekennzeichnet, dass** die Erfassungsvorrichtung (9) ein einzelnes diskretes bewegliches magnetisches Element (12) umfasst, das fest mit dem Organ (5) zum Steuern verbunden ist, sowie einen ersten Sensor (15) und einen zweiten Sensor (16), die fest am Körper des Schließhahns angebracht sind, wobei der erste Sensor (15) ein Magnetsensor ist, der elektrisch von der Stromquelle (7) versorgt wird, wobei der zweite Sensor (16) konfiguriert ist, um mit dem Organ (5) zum Steuern einen Schalter zu bilden, der die Stromversorgung des ersten Sensors (15) durch die Stromversorgungsquelle (7) unterbricht, wenn sich das Organ (5) zum Steuern in mindestens einer ersten festgelegten Position befindet, und die Stromversorgung des ersten Sensors (15) durch die Stromversorgungsquelle (7) erlaubt, wenn sich das Organ (12) zum Steuern in mindestens einer zweiten festgelegten Position befindet.

2. Schließhahn nach Anspruch 1, **dadurch gekennzeichnet, dass** das magnetische Element (12) einen Permanentmagneten umfasst, der ein Magnetfeld erzeugt, und dadurch, dass der erste Sensor (15) ein Magnetsensor zum Messen des Magnetfeldes ist, um die Position des Organs (5) zum Steuern aus einem Messwert des Magnetfeldes zu bestimmen.

3. Schließhahn nach Anspruch 1 oder 2, **dadurch gekennzeichnet, dass** der erste Sensor (15) ein Magnetsensor zum Messen mindestens eines von Folgendem ist: dem Winkel des Magnetfeldes, der Intensität des Magnetfeldes, der Ausrichtung des Magnetfeldes.

4. Schließhahn nach einem der Ansprüche 1 bis 3, **dadurch gekennzeichnet, dass** der zweite Sensor (16) ein Magnetsensor ist.

5. Schließhahn nach einem der Ansprüche 1 bis 4, **dadurch gekennzeichnet, dass** der zweite Sensor (16) einen magnetisch betätigten elektrischen Schalter umfasst oder aus diesem besteht.

6. Schließhahn nach einem der Ansprüche 1 bis 5, **dadurch gekennzeichnet, dass** der Schließhahn (1) ein elektronisches Organ zur Datenspeicher- und Datenverarbeitungserfassung (17) umfasst, insbesondere einen integrierten Schaltkreis und/oder einen Mikroprozessor, und dadurch, dass die Erfassungsvorrichtung (9) mit dem elektronischen Organ (17) verbunden ist, und dadurch, dass das elektronische Organ (17) konfiguriert ist, um die Stromversorgung oder die Unterbrechung der Stromversorgung des ersten Sensors (15) durch die Stromversorgungsquelle (7) in Abhängigkeit von einem vom zweiten Sensor (16) gelieferten Signal und/oder einem Schaltzustand des zweiten Sensors (16) zu steuern.

7. Schließhahn nach den Ansprüchen 6 und 3, **dadurch gekennzeichnet, dass** der erste Sensor (15) ein Magnetsensor zum Messen des Winkels des Magnetfeldes des magnetischen Elements (12) ist und den gemessenen Winkelwert in ein elektrisches Signal einer festgelegten Intensität, beispielsweise eine elektrische Spannung, umwandelt, wobei das elektrische Signal an das elektronische Organ zur Datenspeicher- und Datenverarbeitungserfassung (17) übertragen wird, und dadurch, dass das Organ (5) zum Steuern in eine Vielzahl von unterschiedlichen festgelegten zweiten Posiitonen beweglich ist, in denen die gemessenen Werte des Winkels des Magnetfeldes des magnetischen Elements (12) unterschiedlich sind und in elektrische Signale mit jeweils unterschiedlichen Intensitäten umgewandelt werden.

8. Schließhahn nach einem der Ansprüche 6 oder 7, **dadurch gekennzeichnet, dass** der Schließhahn (1) eine elektronische Vorrichtung (6) zum Anzeigen von Daten in Bezug auf den Fluidgehalt in einer an den Schließhahn (1) angeschlossenen Flasche umfasst, wobei die elektronische Vorrichtung (6) zum Anzeigen das Organ zur Datenspeicher- und Datenverarbeitungserfassung (17) und mindestens eine mit dem Organ zur Datenspeicher- und Datenverarbeitungserfassung (17) verbundene Datenanzeige (8) umfasst, und dadurch, dass der Positionssensor (9) mit dem Organ zur Datenspeicher- und Datenverarbeitungserfassung (17) verbunden ist, um an dieses ein Signal zu übertragen, das für den von dem Organ (4) zum Regulieren auferlegten Fluiddurchsatz und/oder -druck repräsentativ ist, wobei das Organ (7) zur Datenspeicher- und Datenverarbeitungserfassung konfiguriert ist, um, als Reaktion auf das Empfangen dieses auferlegten Durchsatz- und/oder Drucksignals, das Anzeigen einer Information in Bezug auf den vom Organ (4) zum Regulieren auferlegten Fluiddurchsatz und/oder -druck und/oder die Betriebsart des Schließhahns auf der Anzeige (8) zu steuern.

9. Schließhahn nach einem der Ansprüche 1 bis 8, **dadurch gekennzeichnet, dass** das Organ (5) zum Steuern um eine Drehachse (A) auf dem Körper des Schließhahns (1) drehbar angebracht ist.

10. Schließhahn nach Anspruch 9, **dadurch gekennzeichnet, dass** das magnetische Element (12) einen bipolaren Magneten umfasst, das heißt einen Nordpol (N) und einen Südpol (S) umfassend, und dadurch, dass die Achse, die durch die beiden Pole des magnetischen Elements (12) verläuft, nicht parallel zur Drehachse des Organs (5) zum Steuern ist.

11. Schließhahn nach einem der Ansprüche 1 bis 10, **dadurch gekennzeichnet, dass** das bewegliche magnetische Element (12) derart versetzt auf dem Organ zum Steuern in Bezug auf die Drehachse angeordnet ist, dass es sich angrenzend an den ersten (15) und/oder zweiten (16) Sensor platziert, wenn sich das Organ zum Steuern in einer Endposition befindet, die einem Minimaldurchsatz oder -druck entspricht.

12. Schließhahn nach einem der Ansprüche 1 bis 11, **dadurch gekennzeichnet, dass** das Organ (5) zum Steuern zwischen einer ersten sogenannten "Schließposition", in der das Organ (5) zum Steuern das Organ (4) zum Regulieren in eine Konfiguration zum Schließen des ersten Entnahmekreises (3) stellt, und einer Vielzahl von zweiten sogenannten "Öffnungspositionen" beweglich ist, in denen das Organ (5) zum Steuern das Organ (4) zum Regulieren in jeweiligen Öffnungskonfigurationen des ersten Entnahmekreises (3) so anordnet, dass das Fluid zur Zirkulation mit einem festgelegten Durchsatz und/oder Druck von dem stromaufwärtigen Ende (13) zum stromabwärtigen Ende (23) zugelassen ist, und dadurch, dass, wenn sich das Organ (5) zum Steuern in seiner ersten Schließposition befindet, das Magnetfeld des magnetischen Elements (12) den zweiten Sensor (16) aktiviert, um die Unterbrechung der Stromversorgung des ersten Sensors (15) durch die Stromversorgungsquelle (7) auszulösen, und dadurch, dass, wenn sich das Organ (5) zum Steuern in mindestens einer der zweiten Öffnungspositionen befindet, das Magnetfeld des magnetischen Elements (12) den zweiten Sensor (16) nicht aktiviert und die Stromversorgung des ersten Sensors (15) durch die Stromversorgungsquelle (7) erlaubt.

13. Schließhahn nach einem der Ansprüche 1 bis 11, **dadurch gekennzeichnet, dass** der erste Sensor (15) konfiguriert ist, um periodische Messungen mit einer kontrollierten variablen Frequenz durchzuführen, insbesondere eine erste erhöhte Frequenz innerhalb eines Zeitintervalls nach Erfassen eines Übergangs des Organs (5) zum Steuern von der ersten Position in eine zweite Position und eine zweite reduzierte Frequenz unterhalb der ersten Frequenz nach einem festgelegten Zeitintervall und/oder wenn der von einem Drucksensor in der Flasche gemessene Druck einen Druck unterhalb eines bestimmten Schwellenwerts erfasst, das heißt, dass die Messung des ersten Sensors je nach Zeit und/oder Situation unterschiedlich getaktet sein kann: eine schnelle Reaktionszeit beim Öffnen des Schließhahns, dann seltener, wenn der gemessene Druck z.B. eine leere Flasche anzeigt.

14. Schließhahn nach einem der Ansprüche 1 bis 13, **dadurch gekennzeichnet, dass** das Organ (5) zum manuellen Steuern in eine Vielzahl von verschiedenen Positionen beweglich ist, die den jeweiligen unterschiedlichen Durchsatz- und/oder Druckeinstellungen entsprechen, die durch das Organ (4) zum Regulieren im Kreis auferlegt sind.

15. Druckfluidflasche, **dadurch gekennzeichnet, dass** sie einen Schließhahn nach einem der Ansprüche 1 bis 14 umfasst.

## Claims

1. Tap for a pressurised fluid tank comprising a body housing a bleed-off circuit (3) comprising an upstream first end (13) intended to communicate with a storage volume of pressurised fluid and a downstream second end (23) intended to be connected to a user member of the gas bled off, the bleed-off circuit (3) comprising a member (4) for regulating the flow rate and/or pressure of the fluid bled off between the upstream (13) and downstream (23) ends, the tap (1) comprising a member (5) for manually controlling the member (4) for regulating, the control member (5) being mounted movable with respect to the tap body (1) and cooperating with the member (4) for regulating in order to control the flow rate and/or the pressure of the fluid admitted for circulation from the upstream end (13) to the downstream end (23) according to the position of the control member (5) with respect to the body, the tap (1) comprising a device (9) for detecting the position of the control member (5) which is electrically powered, the tap (1) comprising a source (7) of electrical power connected to said detection device (9), **characterised in that** the detection device (9) comprises a single discrete magnetic element (12) that is movable and secured to the control member (5) as well as a first sensor (15) and a second sensor (16) fixedly mounted on the tap body, the first sensor (15) being a magnetic sensor electrically powered by the power supply (7), the second sensor (16) being configured to form with the control member (5) a switch that interrupts the electrical power of the first sensor (15) by the source (7) of electrical power when the control member (5) is in at least one first determined position and that enables the electrical power of the first sensor (15) by the source (7) of electrical power when the control member (12) is in at least one second determined position.

2. Tap according to claim 1, **characterised in that** the magnetic element (12) comprises a permanent magnet generating a magnetic field and **in that** the first sensor (15) is a magnetic sensor for measuring the magnetic field in order to determine the position of the control member (5) from a measured value of said magnetic field.

3. Tap according to claim 1 or 2, **characterised in that** the first sensor (15) is a magnetic sensor for measuring at least one from among: the angle of the magnetic field, the intensity of the magnetic field, the orientation of the magnetic field.

4. Tap according to any of claims 1 to 3, **characterised in that** the second sensor (16) is a magnetic sensor.

5. Tap according to any of claims 1 to 4, **characterised in that** the second sensor (16) comprises or is formed of a magnetically actuated electrical switch.

6. Tap according to any of claims 1 to 5, **characterised in that** the tap (1) comprises an electronic member (17) for the acquisition, storage and processing of data, in particular an integrated circuit and/or microprocessor and **in that** the detection device (9) is connected to said electronic member (17) and **in that** the electronic member (17) is configured to control the electrical power or the interruption of the electrical power of the first sensor (15) by the source (7) of electrical power according to a signal delivered by the second sensor (16) and/or a switching state of the second sensor (16).

7. Tap according to claims 6 and 3, **characterised in that** the first sensor (15) is a magnetic sensor for measuring the angle of the magnetic field of the magnetic element (12) and converting the angle value measured into an electrical signal of a determined intensity, for example an electrical voltage, said electrical signal being transmitted to the electronic member (17) for the acquisition, storage and processing of data and **in that** the control member (5) is movable in a plurality of second determined separate positions wherein the values of the angle of the magnetic field of the magnetic element (12) measured are separate and are converted into electrical signals of respective separate intensities.

8. Tap according to any of claims 6 or 7, **characterised in that** the tap (1) comprises an electronic device (6) for indicating data relative to the content of fluid in a cylinder connected to the tap (1) the electronic device (6) for indicating comprising the member (17) for the acquisition, storage and processing of data and at least one data display (8) connected to the member (17) for the acquisition, storage and processing of data, and **in that** the position sensor (9) is connected to the member (17) for the acquisition, storage and processing of data in order to transmit to the latter a signal that is representative of the flow rate and/or the pressure of the fluid imposed by the member (4) for regulating, the member (7) for the acquisition, storage and processing of data being configured, in response to the reception of this signal of imposed flow rate and/or pressure, in order to control the displaying on the display (8) of an item of information relative to the flow rate and/or the pressure of the fluid imposed by the member (4) for regulating and/or of the usage mode of the tap.

9. Tap according to any of claims 1 to 8, **characterised in that** the control member (5) is mounted movable in rotation about an axis (A) of rotation on the body of the tap (1).

10. Tap according to claim 9, **characterised in that** the magnetic element (12) comprises a bipolar magnet, i.e. comprising a north pole (N) and a south pole (S) and **in that** the axis passing through the two poles of the magnetic element (12) is not parallel to the axis of rotation of the control member (5).

11. Tap according to any of claims 1 to 10, **characterised in that** the movable magnetic element (12) is arranged in an offset manner on the control member with respect to the axis of rotation so as to be placed adjacently to the first (15) and/or to the second (16) sensor when the control member is an end position that corresponds to a minimum flow rate or pressure.

12. Tap according to any of claims 1 to 11, **characterised in that** the control member (5) can be moved between a first position referred to as "closed" wherein the control member (5) placed the member (4) for regulating in a closed configuration of the first bleed-off circuit (3) and a plurality of second positions referred to as "open" wherein the control member (5) places the member (4) for regulating in respective configurations of opening of the first bleed-off circuit (3) in order to allow the fluid to circulate from the upstream end (13) to the downstream end (23) with a flow rate and/or a determined pressure and **in that**, when the control member (5) is in the first closed position thereof, the magnetic field of the magnetic element (12) activates the second sensor (16) in order to trigger the interruption of the electrical power supply of the first sensor (15) by the source (7) of electrical power, and **in that** when the control member (5) is in at least one of the second open positions, the magnetic field of the magnetic element (12) does not activate the second sensor (16) and enables the electrical power supply of the first sensor (15) by the electrical power supply (7).

13. Tap according to any of claims 1 to 11, **characterised in that** the first sensor (15) is configured to take measurements periodically with a controlled variable frequency, in particular a first high frequency in an interval of time after a detection of a passage of the control member (5) from the first position to a second position and a second reduced frequency that is less than the first frequency after a determined interval of time and/or when the pressure measured by a pressure sensor in the cylinder detects a pressure less than a determined threshold, i.e. the measurement of the first sensor can be sequenced differently according to the time temps and/or the situation: a quick response time when the tap is opened, then less often when the pressure measured indicates an empty cylinder, for example.

14. Tap according to any of claims 1 to 13, **characterised in that** the member (5) for manually controlling is movable in a plurality of separate positions that correspond to the respective separate flow rate and/or pressure settings imposed by the member (4) for regulating in the circuit.

15. Pressurised fluid cylinder **characterised in that** it comprises a tap according to any one of claims 1 to 14.
